# EUROPÄISCHE PATENTSCHRIFT

(11) **EP 0 386 444 B1**
(45) Veröffentlichungstag und Bekanntmachung des Hinweises auf die Patenterteilung: **15.04.1992**
(21) Anmeldenummer: 90101709.5
(22) Anmeldetag: 29.01.1990
(51) Int. Cl.: F02M 61/14

(54) **Kraftstoffverteiler für Kraftstoffeinspritzanlagen von Brennkraftmaschinen**
Fuel distribution pipe for injection systems of internal combustion engines
Conduit de distribution de carburant pour systèmes d'injection de moteurs à combustion interne

(30) Priorität: 10.03.1989 DE 3907764
(43) Veröffentlichungstag der Anmeldung: 12.09.1990
(73) Patentinhaber: ROBERT BOSCH GMBH, 70442 Stuttgart (DE)
(72) Erfinder: Hafner, Udo, Dipl.-Ing. (FH), D-7140 Ludwigsburg (DE); Krause, Heinz-Martin, Dipl.-Ing. (FH), D-7015 Korntal-Münchingen 1 (DE)

(56) Entgegenhaltungen:
- EP-A- 0 261 855
- EP-A- 0 278 229
- DE-A- 3 730 571
- DE-B- 1 010 783
- DE-C- 933 002
- DE-U- 8 713 284
- US-A- 4 475 516

## Beschreibung

### Stand der Technik

Die Erfindung betrifft einen Kraftstoffverteiler für Kraftstoffeinspritzanlagen von Brennkraftmaschinen der im Oberbegriff des Anspruchs 1 definierten Gattung, wie z.B. in der EP-A-O 261855 gezeigt.

Bei einem bekannten Kraftstoffverteiler dieser Art (DE 37 30 571 Al) werden die in Aufnahmebohrungen axial eingesetzten elektromagnetisch betätigten Kraftstoffeinspritzventile mittels einer Kontaktleiste an dem Ventilträger fixiert, die haubenförmig den aus der Aufnahmebohrung vorstehenden Teil der Kraftstoffeinspritzventile übergreift und mit Rastnasen in entsprechenden Rastausnehmungen im Ventilträger einhakt. Durch diese gleichzeitig der elektrischen Kontaktierung der Kraftstoffeinspritzventile dienende Kontaktleiste sind die Kraftstoffeinspritzventile in axialer und radialer Richtung lagefixiert.

Toleranzprobleme zwischen elektrischen Steckstiften am Kraftstoffeinspritzventil und elektrischen Steckstiftaufnahmen in der Kontaktleiste können jedoch gewisse Verdrehungen der Kraftstoffeinspritzventile bei der Montage bewirken, wodurch die Kraftstoffeinspritzventile ihre vorgegebene Ausrichtung in der Aufnahmebohrung nicht einhalten und somit ihre Strahlgeometrie unerwünscht verändert wird.

### Vorteile der Erfindung

Der erfindungsgemäße Kraftstoffverteiler mit den kennzeichnenden Merkmalen des Anspruchs 1 hat den Vorteil, daß die Kraftstoffeinspritzventile bereits vor Aufsetzen der Kontakthaube ihre vorbestimmte Lage einnehmen und sowohl in Axial- als auch in Drehrichtung zuverlässig fixiert sind. Damit ist z.B. bei Kundendienstarbeiten ein Überprüfen der Kraftstoffeinspritzventile im eingebauten Zustand möglich, ohne dabei den Hydraulikkreis zu unterbrechen.

Durch die in den weiteren Ansprüchen aufgeführten Maßnahmen sind vorteilhafte Weiterbildungen und Verbesserungen des im Anspruch 1 angegebenen Kraftstoffverteilers möglich.

Wird gemäß einer bevorzugten Ausführungsform der Erfindung der üblicherweise bei einem Bajonettverschluß vorhandene Endanschlag für die Drehbewegung des Bajonettriegels so gelegt, daß das in der Aufnahmebohrung durch den Bajonettverschluß verriegelte Kraftstoffeinspritzventil eine bestimmte Drehstellung einnimmt, so wird die im Einbauzustand gewünschte Strahlgeometrie, die allein von der Drehstellung des Kraftstoffeinspritzventils in der Aufnahmebohrung abhängig ist, bei jedem Montagevorgang zuverlässig realisiert.

Gemäß einer weiteren Ausführungsform der Erfindung wird die Kontakthaube als Verriegelungsmittel eingesetzt. Die formschlüssig in die Ausnehmungen im Bajonettschloß eingreifenden Sperrnasen an der Haube verhindern eine Drehung des Bajonettriegels im Bajonettschloß, so daß das Kraftstoffeinspritzventil sowohl in seiner axialen als auch in seiner Verdrehlage zuverlässig fixiert ist. Der Kraftstoffverteiler ist damit auch für rauhe Betriebsbedingungen geeignet.

### Zeichnung

Die Erfindung ist anhand eines in der Zeichnung dargestellten Ausführungsbeispiels in der nachfolgenden Beschreibung näher erläutert. Es zeigen:
Fig. 1 ausschnittweise einen Schnitt längs der Linie I-I in Fig. 3 eines Kraftstoffverteilers,
Fig. 2 einen Schnitt längs der Linie II-II in Fig. 3,
Fig. 3 einen Querschnitt längs der Schnittlinie III-III in Fig. 1.

### Beschreibung des Ausführungsbeispiels

Der in Fig. 1 nur ausschnittweise dargestellte Kraftstoffverteiler für Kraftstoffeinspritzlagen von Brennkraftmaschinen dient der Halterung, Kraftstoffversorgung und elektrischen Kontaktierung von elektromagnetisch betätigbaren Kraftstoffeinspritzventilen. Er weist einen Ventilträger 11 mit mehreren abgestuften Aufnahmebohrungen 12 auf, die beiderseits offen sind und in die jeweils ein Kraftstoffeinspritzventil 10 eingesetzt ist. Das Kraftstoffeinspritzventil 10 ragt mit seinem Einspritzmundstück 13 durch eine Mündungsöffnung 14 der Aufnahmebohrung 12 hindurch und steht mit einer Kraftstoffversorgungsleitung 15 und einer nicht zu sehenden Rückströmleitung, die im Ventilträger 11 geführt sind, in Verbindung. Der über die Kraftstoffversorgungsleitung 15 zugeführte Kraftstoff gelangt über Öffnungen ins Innere des Kraftstoffeinspritzventils 10 und kann von dort zum Teil über das Einspritzmündstück 13 abgespritzt werden und zum anderen Teil nach oben strömen und über weitere Öffnungen in den Bereich der Aufnahmebohrungen 12 austreten, der von der Rückströmleitung berührt wird. In einer vereinfachten Ausführungsform kann die getrennte Rückströmleitung entfallen. Die Abdichtung des Kraftstoffeinspritzventils 10 in der Aufnahmebohrung 12 erfolgt über zwei dicke O-Ringe 31,32.

Zur Befestigung des Kraftstoffeinspritzventils 10 am Ventilträger 11 ist an diesem ein die Aufnahmebohrung 12 umgebendes Bajonettschloß 16 und am Ventilgehäuse des Kraftstoffeinspritzventils 10 ein mit dem Bajonettschloß 16 einen Bajonettverschluß 30 bildender Bajonetriegel 17 vorgesehen, der aus zwei am Ventilgehäuse diametral gegenüberliegenden Riegellappen 171,172 besteht. Das Bajonettschloß 16 trägt in bekannter Weise zwei Aussparungen 18,19 zum axialen Einführen der Riegellappen 171,172 in das Bajonettschloß 16 und zwei sich daran anschließende Übergreifungsabschnitte 20,21, die nach Drehung des mit seinen Riegellappen 171,172 in die Aussparungen 18,19 eingesetzten Bajonettriegels 17 die Riegellappen 171,172 übergreifen. Am Ende der Übergreifungsabschnitte 20,21 befindet sich jeweils ein Anschlag 22 bzw. 23 für die Riegellappen 171 bzw. 172. Die Anschläge 22,23 legen die Drehstellung des Kraftstoffeinspritzventils 10 in der Aufnahmebohrung 12 und damit die Einspritzgeometrie des Kraftstoffeinspritzventils 10 fest und nehmen eine entsprechende Lage ein. Die in Umfangsrichtung gemessene Breite der Riegellappen 171,172 ist im Hinblick auf die Lage der Anschläge 22,23 so bemessen, daß beim Anliegen der Riegellappen 171,172 an den Anschlägen 22,23 die Riegellappen 171,172 vollständig von den Übergreifungsabschnitten 20,21 überdeckt werden und zu den Aussparungen 18,19 hin bündig mit den Übergreifungsabschnitten 20,21 sind.

Zur Kontaktierung des elektromagnetisch betätigbaren Kraftstoffeinspritzventils 10 dient eine Steckerhaube 24, die den aus der Aufnahmebohrung 12 vorstehenden Teil des Kraftstoffeinspritzventils 10 überdeckt und die Aufnahmebohrung 12 abschließt. Dabei kann auf jedes Kraftstoffeinspritzventil 10 eine Steckerhaube 24 aufgesetzt werden. Die Steckerhauben 24 können aber auch - wie dies in der DE 37 30 571 Al beschrieben ist - zu einer gemeinsamen Kontaktleiste zusammengefaßt sein.

Die Steckerhaube 24 enthält Kontaktelemente 25, die sich beim Aufsetzen der Steckerhaube 24 auf das herausragende Ende des Kraftstoffeinspritzventils 10 auf am Kraftstoffeinspritzventil 10 vorstehenden Kontaktstiften 26 aufsetzen. Die Kontaktstifte 26 sind mit der Erregerwicklung des Betätigungsmagneten des Kraftstoffeinspritzventils 10 elektrisch leitend verbunden. Die Kontaktelemente 25 sind elektrisch leitend mit an der Steckerhaube 24 vorstehenden Anschlußsteckern verbunden. Auf ihrer auf den Ventilträger 11 aufsetzbaren Stirnfläche 27 trägt die Steckerhaube 24 zwei axial vorspringende Sperrzapfen 28,29, die beim Aufsetzen der Steckerhaube 24 auf das Kraftstoffeinspritzventil 10 formschlüssig in die Aussparungen 18,19 im Bajonettschloß 16 eingreifen. Diese Sperrzapfen 28,29 verhindern ein Rückdrehen des Bajonettriegels 17 und fixieren damit das in die Aufnahmebohrung 12 eingesetzte Kraftstoffeinspritzventil 10 sowohl in axialer Richtung als auch in Drehrichtung.

## Patentansprüche

1. Kraftstoffverteiler für Kraftstoffeinspritzanlagen von Brennkraftmaschinen mit mindestens einem Kraftstoffeinspritzventil (10) und mit einem Ventilträger (11), der mindestens eine axial offene und mit einer Kraftstoffversorgungsleitung verbundene abgestufte Aufnahmebohrung (12) für das Kraftstoffeinspritzventil (10) und einen die Aufnahmebohrung (12) umgebenden Stirnflansch aufweist, an dem sich das Kraftstoffeinspritzventil mittels eines Kragens axial abstützt, dadurch gekennzeichnet, daß der Stirnflansch des Ventilträgers (11) und der Kragen des Kraftstoffeinspritzventils (10) als miteinander korrespondierende Teile (16,17) eines Bajonettverschlusses (30) ausgebildet sind.

2. Verteiler nach Anspruch 1, dadurch gekennzeichnet, daß der am Kragen des Kraftstoffeinspritzventils (10) ausgebildete Verschlußteil der Bajonettriegel (17) und der am Stirnflansch des Ventilträgers (11) ausgebildete Verschlußteil das Bajonettschloß (16) ist.

3. Verteiler nach Anspruch 2 mit einer die mindestens eine Aufnahmebohrung (12) und das darin eingesetzte Kraftstoffeinspritzventil (10) überdeckenden Haube (24), die Kontaktelemente zur Kontaktierung des elektrisch betätigbaren Kraftstoffeinspritzventils (10) enthält, dadurch gekennzeichnet, daß die Haube (24) an ihrer auf den Ventilträger (11) aufsetzbaren Stirnfläche (27) axial vorspringende Sperrzapfen (28,29) trägt, die formschlüssig in dem axialen Ein- und Ausführen des Bajonettriegels (17) in das bzw. aus dem Bajonettschloß (16) dienende Aussparungen (18,19) im Bajonettschloß (16) eingreifen.

4. Verteiler nach Anspruch 2 oder 3, dadurch gekennzeichnet, daß im Bajonettschloß (16) mindestens ein Anschlag (22,23) für den Bajonettriegel (17) vorgesehen ist, der derart angeordnet ist, daß bei anliegendem Bajonettriegel (17) das Kraftstoffeinspritzventil (10) eine vorbestimmte, die Einspritzrichtung festlegende Lage einnimmt.

5. Verteiler nach Anspruch 4, dadurch gekennzeichnet, daß das Bajonettschloß (16) mindestens zwei Aussparungen (18,19) und der Bajonettriegel (17) mindestens zwei mit den Aussparungen (18,19) korrespondierende Riegellappen (171,172) aufweist, deren Breite in Umfangsrichtung so mit der Lage des Anschlags (22,23) im Bajonettschloß (16) abgestimmt sind, daß bei Anlage des Bajonettriegels (17) am Anschlag (22,23) die Riegellappen (171,172) die Aussparungen (18,19) freigeben und ihre den Aussparungen (18,19) zugekehrten radialen Begrenzungskanten bündig mit der jeweils angrenzenden Begrenzungskante der Aussparungen (18,19) sind.

## Claims

1. Fuel distributor for fuel injection systems of internal combustion engines with at least one fuel injection valve (10) and with a valve support (11) which has at least one axially open stepped location hole (12), connected to a fuel supply line, for the fuel injection valve (10) and a front flange which surrounds the location hole (12) and against which the fuel injection valve is supported axially by means of a collar, characterised in that the front flange of the valve support (11) and the collar of the fuel injection valve (10) are designed as mutually corresponding parts (16, 17) of a bayonet fixing (30).

2. Distributor according to Claim 1, characterised in that the part of the fixing which is formed on the collar of the fuel injection valve (10) is the bayonet catch (17) and the part of the fixing which is formed on the front flange of the valve support (11) is the bayonet lock (16).

3. Distributor according to Claim 2, with a cap (24) which covers the location hole (12), of which there is at least one, and the fuel injection valve (10) inserted into the latter and contains contact elements for contacting the electrically actuable fuel injection valve (10), characterised in that, at its front face (27) which can be placed on the valve support (11), the cap (24) bears axially projecting locking lugs (28, 29) which engage positively in recesses (18, 19) in the bayonet lock (16), which serve for the axial introduction and withdrawal of the bayonet catch (17) into or from the bayonet lock (16).

4. Distributor according to Claim 2 or 3, characterised in that at least one stop (22, 23) for the bayonet catch (17) is provided in the bayonet lock (16), which stop is arranged in such a way that, with the bayonet catch (17) resting against it, the fuel injection valve (10) occupies a predetermined position which determines the direction of injection.

5. Distributor according to Claim 4, characterised in that the bayonet lock (16) has at least two recesses (18, 19) and the bayonet catch (17) has at least two catch tabs (171, 172), which correspond to the recesses (18, 19) and the width of which in the circumferential direction is matched to the position of the stop (22, 23) in the bayonet lock (16) in such a way that, when the bayonet catch (17) is resting against the stop (22, 23), the catch tabs (171, 172) expose the recesses (18, 19) and their radial boundary edges which face the recesses (18, 19) are flush with the respectively adjoining boundary edge of the recesses (18, 19).

## Revendications

1. Conduit de distribution de carburant pour systèmes d'injection de moteurs à combustion interne, avec au moins une soupape d'injection de carburant (10) et avec un support de soupapes (11) qui comporte au moins un orifice étagé (12) à ouverture axiale relié à une canalisation d'alimentation en carburant pour la soupape d'injection de carburant (10) et une bride frontale entourant l'orifice (12), sur laquelle la soupape d'injection de carburant (10) est appuyée axialement au moyen d'un collier, caractérisé en ce que la bride frontale du support de soupape (11) et le collier de la soupape d'injection de carburant (10) sont conçus comme des éléments correspondant l'un à l'autre d'une fermeture à baïonnette (30).

2. Conduit de distribution selon la revendication 1, caractérisé en ce que l'élément de fermeture développé sur le collier de la soupape d'injection de carburant (10) est le verrou à baïonnette (17) et en ce que l'élément de fermeture développé sur la bride frontale du support de soupapes (11) est la serrure à baïonnette (16).

3. Conduit de distribution selon la revendication 2 avec un capot (24) recouvrant au moins un orifice (12) et la soupape d'injection de carburant (10) introduite à l'intérieur de ce dernier, et contenant des éléments de contact pour le contact électrique de la soupape d'injection de carburant (10) à commande électrique, caractérisé en ce que le capot (24) porte sur sa surface frontale (27) à poser sur le support de soupapes (11) des goujons de blocage (28 et 29) faisant saillie axialement, qui s'introduisent géométriquement et s'accrochent dans les échancrures (18 et 19) de la serrure à baïonnette (16) servant à l'introduction ou à la sortie du verrou à baïonnette (17) dans la serrure à baïonnette (16).

4. Conduit de distribution selon la revendication 2 ou 3, caractérisé en ce que, dans la serrure à baïonnette (16), il est prévu pour le verrou à baïonnette (17) au moins une butée (16 ou 17) qui est disposée de telle manière que lors du contact avec le verrou à baïonnette (17), la soupape d'injection de carburant (10) prend une position déterminée qui fixe l'orientation de l'injection.

5. Conduit de distribution selon la revendication 4, caractérisé en ce que la serrure à baïonnette (16) comporte au moins deux échancrures (18 et 19) et que le verrou à baïonnette comporte au moins deux appendices d'arrêt (171 et 172) correspondant aux échancrures (18 et 19), dont les largeurs en direction de la périphérie sont déterminées en fonction de la position de la butée (22 ou 23) de telle sorte qu'au contact du verrou à baïonnette (17) avec la butée (22 ou 23), les appendices de verrouillage (171 et 172) libèrent les échancrures (18 et 19) et leurs arêtes radiales limites en direction des échancrures (18 et 19) sont en liaison avec les arêtes limites limitant les échancrures (18 et 19).
